# FASCICULE DE BREVET EUROPEEN

(11) **EP 3 401 473 B1**
(45) Date de publication et mention de la délivrance du brevet: **08.04.2020**
(21) Numéro de dépôt: 18171030.2
(22) Date de dépôt: 07.05.2018
(51) Int. Cl.: E05B 79/20, E05B 53/00, E05B 1/00, E05B 83/02, E05C 9/00

(54) **DISPOSITIF DE DÉVERROUILLAGE D'UN OUVRANT**
ENTRIEGELUNGSVORRICHTUNG EINES ÖFFNUNGSELEMENTS
DEVICE FOR UNLOCKING AN OPENABLE BODY SECTION

(30) Priorité: 09.05.2017 FR 1754041
(43) Date de publication de la demande: 14.11.2018
(73) Titulaire: Ur'ben, 12800 Naucelle (FR)
(72) Inventeur: GOMES, Pascal, 81000 ALBI (FR)
(74) Mandataire: Plasseraud IP

(56) Documents cités:
- FR-A- 1 261 587
- US-A- 3 027 188
- US-A- 5 992 907

## Description

La présente invention concerne un dispositif de déverrouillage d'un ouvrant.

Le domaine de la présente invention est plus particulièrement le domaine des véhicules destinés à recevoir une benne ou des remorques. Ce type de véhicule ou une remorque présente généralement un ouvrant pour faciliter le chargement. Pour verrouiller en position fermée cet ouvrant, il est commun d'y monter un moyen de verrouillage, généralement un loquet, un crochet ou un pêne, mobile entre une position fermée et une position ouverte.

Il existe des moyens de commande présentant le plus souvent un levier, parfois un autre élément de commande, qui vient déverrouiller le loquet ou le dispositif de fermeture en le faisant passer de la position fermée à la position ouverte. Avec un tel système, le moyen de commande est généralement situé à proximité immédiate du dispositif de fermeture. Il faut donc se déplacer jusqu'au dispositif de fermeture / commande pour verrouiller et/ou déverrouiller l'ouvrant.

Par ailleurs, pour des raisons de sécurité, il est courant de placer deux systèmes de fermeture lorsque l'ouvrant est de grande dimension. L'ouverture se fait alors généralement par deux moyens de commande distincts. Pour verrouiller ou déverrouiller l'ouvrant, il faut alors agir successivement sur les deux moyens de commande et se déplacer de l'un à l'autre.

L'idée à l'origine de la présente invention est de faciliter la manœuvre de verrouillage / déverrouillage d'un ouvrant et notamment d'éviter d'aller d'un dispositif de fermeture à l'autre pour agir sur eux.

Le document US-3,027,188 divulgue une porte arrière de benne qui peut être pivotée autour d'un axe supérieure (porte pendulaire) ou bien autour d'un axe inférieur (comme une ridelle). Cette porte comporte un logement tubulaire supérieur et un logement tubulaire inférieur qui reçoivent chacun un mécanisme de déverrouillage. Chaque mécanisme de déverrouillage est conçu de telle sorte qu'une action sur une poignée commande simultanément deux verrous. Chaque poignée de commande est uniquement mobile en rotation autour d'un axe.

La présente invention a pour but de fournir un dispositif de déverrouillage d'un ouvrant pour lequel le moyen de commande est actionnable à distance afin de permettre une utilisation de la manière la plus aisée possible.

Un autre but de la présente invention est de fournir un dispositif de déverrouillage adaptable en fonction des habitudes de l'utilisateur. De préférence, ce dispositif sera fiable et son prix de revient sera de préférence limité.

À cet effet, la présente invention propose un dispositif de déverrouillage d'un ouvrant comprenant :
- un moyen de verrouillage précontraint en position fermée,
- un moyen de commande présentant un logement,
- un câble, relié au moyen de verrouillage et passant à travers le logement du moyen de commande,
le moyen de verrouillage étant monté mobile sur l'ouvrant entre une position fermée et une position ouverte permettant respectivement de maintenir fermé ou déverrouillé l'ouvrant.

Selon la présente invention, ce dispositif de déverrouillage comporte en outre un moyen de guidage,
le moyen de commande est monté mobile en coulissement sur ledit moyen de guidage selon une première trajectoire prédéfinie entre un point A et un point B,
et le logement est monté mobile selon un mouvement distinct d'une trajectoire parallèle à la première trajectoire entre une position de repos et une position actionnée, ladite position de repos maintenant le câble sensiblement sous tension et ladite position actionnée étant apte à exercer une traction sur le câble entraînant le passage du moyen de verrouillage de la position fermée à la positon ouverte indépendamment de l'emplacement dudit moyen commande entre les points A et B.

Grâce à cette structure, il est possible de déplacer le moyen de commande le long du moyen de guidage afin de disposer d'une commande de déverrouillage de l'ouvrant adaptée aux besoins de l'utilisateur. En effet, il est pratique pour l'utilisateur de disposer d'une commande en différents endroits sur l'ouvrant en fonction du stationnement du véhicule ou du sens de déchargement par exemple. En outre, ce dispositif présente un réel avantage en termes d'ergonomie selon que l'utilisateur soit gaucher ou droitier. Cette structure présente en outre l'avantage d'être simple. Dans un autre mode de réalisation le logement pourra être remplacé par un ensemble formé de deux logements distincts.

Dans un dispositif selon l'invention, ledit moyen de commande peut être avantageusement monté en translation entre les points A et B, le long d'un axe X. Cette forme de réalisation est particulièrement avantageuse puisque le moyen de commande suit alors une trajectoire rectiligne le long de l'axe X guidé par le moyen de guidage.

Dans un dispositif tel que décrit ci-dessus, le moyen de commande est avantageusement un volant monté en rotation selon un axe Z perpendiculaire à un plan P formé par l'ouvrant, le logement étant un conduit à travers lequel passe le câble et, lorsque la commande est en position de repos, ledit conduit est sensiblement parallèle à l'axe X, ledit volant étant amené dans sa position actionnée par une rotation comprise sensiblement entre -90 et +90 degrés. En permettant d'actionner la commande à la fois dans le sens horaire et dans le sens antihoraire, le volant permet avantageusement à l'utilisateur droitier comme gaucher de déverrouiller rapidement l'ouvrant en tournant la commande dans le sens qui lui est le plus aisé.

Avantageusement, le volant présente une poignée articulée par l'intermédiaire de charnières et mobile entre une première position escamotée sensiblement dans le plan du volant et une seconde position de préhension où ladite poignée est sensiblement perpendiculaire au plan de l'ouvrant. Le volant peut alors être actionné d'une seule main. De cette manière, le volant offre un excellent moyen de préhension.

De manière avantageuse, le moyen de guidage s'étend sur une partie de l'ouvrant entre A et B, ledit moyen de guidage étant préférentiellement un rail de guidage.

De manière préférentielle, le rail est avantageusement un profilé en C présentant une base à partir de laquelle s'étendent deux branches de longueurs inégales, chaque branche étant munie d'un retour, s'étendant l'un vers l'autre parallèlement à la base du profilé.

Pour encore plus de sécurité, un dispositif selon l'invention peut comporter deux moyens de verrouillage. Le câble est alors fixé sur lesdits moyens de verrouillage et est apte à entraîner simultanément le passage des deux moyens de verrouillage de leur position fermée à leur position ouverte. Ces moyens de verrouillage forment ainsi un double verrouillage de l'ouvrant empêchant un déverrouillage inopiné qui peut être source d'accidents, en particulier sur un véhicule automobile en déplacement. Dans ce mode de réalisation, le déverrouillage de l'ouvrant se fait de manière simplifiée par l'utilisateur en actionnant un seul moyen de commande qui viendra faire passer simultanément les moyens de verrouillage de leur position fermée à leur position ouverte pour libérer l'ouvrant.

Dans un dispositif tel que décrit ci-dessus, le câble est avantageusement placé à l'intérieur d'une rainure sur le moyen de guidage. Ainsi pour plus de sécurité, le câble est protégé de toute détérioration extérieure accidentelle ou intentionnelle. Une cavité est formée à l'intérieur de l'ouvrant sur toute la longueur du moyen de guidage et ouverte vers le moyen de commande. La cavité est d'une dimension adaptée pour ne pas faire obstacle à la seconde trajectoire du moyen de commande.

Le dispositif selon l'invention comprendra avantageusement un ou plusieurs renvoi(s) d'angle permettant de changer la direction du câble. Il est ainsi possible de modifier la trajectoire du câble afin que celle-ci soit à une hauteur différente de celle du ou des moyen(s) de verrouillage. L'intérêt principal est, dans le cas d'un ouvrant de très grande hauteur, de garder le moyen de commande, le long de la trajectoire du câble, à une hauteur facilement atteignable par l'utilisateur.

De manière préférentielle, le moyen de verrouillage est un loquet et encore préférentiellement un loquet rotatif. Les loquets rotatifs sont des mécanismes de verrouillage bien connu dans le domaine de l'industrie automobile pour la fermeture des portes et portières notamment.

Alternativement, le moyen de commande peut être un levier monté sur une platine, elle-même montée en translation le long du moyen de guidage. Le levier est monté en rotation, sur la platine, mobile entre une position escamotée et une position déployée. Le logement est alors un anneau situé entre la charnière et l'extrémité du levier de telle sorte que le passage de la position escamotée à la position déployée amènera l'anneau à effectuer un mouvement en arc de cercle perpendiculairement à l'axe X.

Des détails et avantages de la présente invention apparaitront mieux de la description qui suit, faite en référence au dessin schématique annexé sur lequel :
La figure 1 est une vue de face d'une forme de réalisation préférée d'un dispositif de déverrouillage d'un ouvrant,
La figure 2 est une vue en perspective d'une partie d'un moyen de commande du dispositif de déverrouillage de la figure 1 en position de repos et une partie d'un câble,
La figure 3 est une vue de profil d'une partie du dispositif de déverrouillage de la figure 1 et plus particulièrement d'un moyen de commande disposé dans un moyen de guidage et un ouvrant,
La figure 4 est une vue éclatée du moyen de commande du dispositif de déverrouillage de la figure 1,
La figure 5 est une vue de face d'une partie du moyen de commande en position actionnée et une partie du câble du dispositif de déverrouillage de la figure 2, et
La figure 6 est une vue de face de la partie du moyen de commande de la figure 5 dans une autre position actionnée et une partie du câble du dispositif de déverrouillage.

La figure 1 montre des pièces constitutives d'un dispositif de déverrouillage d'un ouvrant. On voit sur cette figure 1 deux moyens de verrouillage 110, un câble 120, un moyen de commande 130, un moyen de guidage 140 et deux renvois d'angle 150. Le moyen de commande 130 présente une poignée 136 mobile entre une position escamotée et une position préhensible. L'ouvrant n'est pas représenté pour plus de lisibilité sur cette figure. Il s'agit par exemple d'une ridelle de benne.

Les moyens de verrouillage 110 illustrés ici sont des loquets rotatifs mais il pourrait aussi s'agir de loquets mobiles en translation. L'invention ne concernant pas les moyens de verrouillage, ceux-ci ne sont pas détaillés ici. Les moyens de verrouillage esquissés sur la figure 1 correspondent à titre purement illustratif et non limitatif à chaque fois à un loquet rotatif tel que décrit plus en détails dans la demande française FR1751263 (non publiée lors du dépôt de la présente demande). Chaque loquet rotatif présente donc ici deux pièces métalliques, sensiblement planes et coplanaires, coopérant entre elles et montées chacune en rotation autour d'un axe. Les deux axes de rotation sont deux tiges parallèles fixées sur l'ouvrant. L'une de ces deux pièces sensiblement planes présente un logement ouvert. Chaque loquet est mobile entre une position verrouillée et une position déverrouillée. En position verrouillée, le logement est engagé avec un organe de verrouillage fixé sur un bâti sur lequel l'ouvrant est monté. En position déverrouillée l'organe de verrouillage est libéré. L'organe de verrouillage est un cylindre métallique mais pourra présenter une autre forme apte à coopérer avec le logement ouvert ou être réalisé dans un autre matériau. Les loquets 110 sont précontraints mécaniquement en position verrouillée. Leur passage d'une position verrouillée à une position déverrouillée se fait par une force sur le loquet 110 à l'encontre de la force qui le précontraint. Les loquets 110 permettent ainsi le verrouillage en positon fermée de l'ouvrant.

Le câble 120 est de préférence de section sensiblement circulaire. Il peut être réalisé dans un textile du type de ceux utilisés pour les parachutes, parapentes ou tout autre matériau offrant une résistance mécanique à la traction. Le câble 120 est avantageusement d'une grande raideur, c'est-à-dire très peu élastique, de sorte qu'un déplacement d'un point du câble 120 se répercute sur toute sa longueur. Le câble 120 est fixé en un point 121 sur chacun des loquets 110 à chacune de ses extrémités de telle sorte que lorsque les loquets 110 sont en position verrouillée le câble 120 est maintenu sensiblement tendu mais sans être contraint. Dans le cas où le dispositif ne comporterait qu'un seul loquet 110, au moins un point de fixation 121 du câble 120 se trouvera sur le loquet 110 et un autre point de fixation du câble se trouvera sur l'ouvrant de telle sorte que le câble 120 passe par le moyen de commande 130 entre ses deux points de fixation. L'axe passant par les deux points de fixation 121 est appelé axe Y. Le câble 120 est apte à commander le déverrouillage de chaque loquet 110 lorsqu'une traction est effectuée sur le câble 120.

Le moyen de commande 130 illustré au dessin est un volant. Dans la forme de réalisation préférée illustrée, il est formé d'un premier disque 133 et d'un second disque 135 disposés en vis-à-vis l'un de l'autre et reliés par une lame 138 qui s'étend selon un diamètre de chacun des disques, parallèlement à ceux-ci.

Le premier disque 133 est d'un diamètre sensiblement inférieur au diamètre du second disque 135. Ils sont tous les deux disposés dans un plan correspondant sensiblement au plan de l'ouvrant. La lame 138 est de forme rectangulaire allongée présentant une longueur correspondant sensiblement au diamètre du premier disque 133 et une largeur bien moindre que sa longueur. La lame 138 est reliée par l'une de ses extrémités au premier disque 133 de manière à laisser subsister entre la lame 138 et le premier disque 133 une première fente et est reliée par son autre extrémité au second disque 135 de manière à laisser subsister entre la lame 138 et le second disque 135 une seconde fente.

Le premier disque 133 est évidé de manière à présenter deux branches orthogonales 133a et 133b correspondant chacune à un diamètre du premier disque et une bande périphérique 133c. Cette configuration permet d'alléger le premier disque 133. Toutefois le premier disque 133 pourra être plein. La branche 133a est traversée dans le sens de la longueur par un logement 132 cylindrique de section quelconque. La lame 138 s'étend en vis-à-vis de la branche 133b du disque qui n'intègre pas le logement 132. Afin de favoriser la préhension, le volant 130 présente une poignée 136 articulée par l'intermédiaire de deux charnières fixées au second disque 135. Ce dernier sert ainsi de support pour la poignée 136 et aussi d'enjoliveur.

Le volant 130 pourra être en matériau synthétique ou en métal.

Le moyen de guidage 140 s'étend sur une partie de l'ouvrant entre un point A et un point B. Le moyen de guidage 140 est préférentiellement un rail de guidage. Le rail sera avantageusement un profilé en C présentant une base à partir de laquelle s'étendent deux branches de longueurs inégales, chaque branche étant munie d'un retour 142, 143 s'étendant l'un vers l'autre parallèlement à la base du profilé mais avec un décalage. Les retours 142, 143 s'étendent sur toute la longueur du moyen de guidage. Chaque retour 142, 143 est préférentiellement intégré dans l'ouvrant en venant partiellement recouvrir une rainure, formée par le profilé en C. Ce rail coopère avec le volant en maintenant le premier disque 133 à l'intérieur de la rainure. Les deux retours 142, 143 coopèrent avec la première et la seconde fente du volant. Ce rail est avantageusement constitué du même matériau que l'ouvrant. De manière avantageuse, le logement 132 qui reçoit le câble 120 est placé, comme ici, dans la partie du volant 130 située à l'intérieur de la rainure. Le câble 120 est alors placé dans la rainure ce qui le protégera d'un risque de détérioration venant de l'extérieur. De manière particulièrement avantageuse, la totalité du câble 120 court dans un espace aménagé à l'intérieur de l'ouvrant.

Les renvois d'angle 150 sont des gouttières incurvées qui présentent une entrée et une sortie où la direction du câble 120 à l'entrée est différente de la direction du câble 120 en sortie. En effet, chaque renvoi d'angle 150 présente ici une courbure constante formant un arc de cercle. Le renvoi d'angle 150 pourra également être un simple tube courbé dans le sens de la longueur.

Le fonctionnement de ce dispositif est maintenant décrit en référence notamment aux figures 4 et 5.

Le volant 130 est monté en rotation selon un axe Z perpendiculaire à un plan P formé par l'ouvrant. Le volant 130 est également monté mobile en translation le long du moyen de guidage 140 qui suit le trajet du câble 120 entre le point A et le point B le long d'un axe X. Le câble 120 peut coulisser à travers le logement 132 du volant 130 et, lorsque le volant 130 est en position de repos, ledit logement 132 est sensiblement colinéaire à l'axe X. Le volant est amené dans sa position actionnée par une rotation comprise, au maximum dans la forme de réalisation illustrée sur le dessin, entre environ +80 degrés (figure 5) et -80 degrés (figure 6). De plus, le logement 132 est avantageusement d'une longueur correspondant sensiblement au diamètre du premier disque 133 du volant 130, ce qui permet d'effectuer une traction maximale sur le câble 120 lors de la rotation du volant 130. Le volant 130 se déplace le long du moyen de guidage 140 par l'intermédiaire du premier disque 133 et de la lame 138 qui viennent s'insérer dans le profilé en C. Le premier disque 133 est monté mobile le long du moyen de guidage 140 et permet de maintenir l'ensemble du volant 130 lors de sa translation le long de l'axe X.

Les renvois d'angle 150 ont pour fonction de dévier la direction du câble 120 aux extrémités du moyen de guidage 140. Cette déviation permet, de manière avantageuse, de placer le volant 130 à une hauteur différente des loquets 110 dans le cas où les loquets 110 sont situés à une hauteur qui n'est pas ergonomique pour être à portée de main d'un utilisateur. Le moyen de guidage 140 et le volant 130 sont placés à une hauteur sensiblement comprise par exemple entre 1,40 mètre et 1,80 mètre dans le cas d'un montage sur un véhicule pour faciliter la préhension du volant. Ces valeurs sont purement illustratives et non limitatives. L'intérêt de l'invention est de pouvoir s'adapter facilement à l'environnement. Les renvois d'angles 150 permettent alors de dévier le trajet du câble 120 afin de fixer les loquets 110 à n'importe quelle hauteur. En effet, quelle que soit la hauteur de commande, la hauteur des loquets de verrouillage est libre de conception.

Pour déverrouiller un loquet 110, il convient de déplacer le loquet 110 précontraint de la position fermée à la position ouverte ce qui entraine la libération de l'organe de verrouillage. Pour réaliser cette opération, il convient de tirer sur le loquet 110 à l'encontre de la force qui le précontraint. Ce mouvement est possible en venant exercer une traction sur le câble 120 qui va venir déplacer le loquet 110 et libérer l'organe de verrouillage. Pour ce faire, il convient de saisir la poignée 136 en la faisant passer de sa position escamotée à sa position de préhension et d'impulser un mouvement de rotation à la poignée 136. Cette rotation de la poignée 136 permet de faire pivoter le volant 130 autour de l'axe Z de manière à déplacer le logement 132 à travers lequel passe le câble 120. De cette manière on entraine un déplacement du câble 120 et le déverrouillage des loquets 110.

En résumé, à partir de la position illustrée sur la figure 1 notamment, l'utilisateur a tout d'abord la possibilité de déplacer à sa convenance le volant 130 le long du moyen de guidage jusqu'à l'emplacement qui lui est le plus fonctionnel pour lui. Il convient ensuite de faire pivoter le volant 130 dans un sens ou dans l'autre autour de l'axe Z, pour exercer un déplacement du câble 120 suffisant pour venir exercer une force à l'encontre de la force de rappel des loquets 110 et pour dégager ainsi les loquets 110 et déverrouiller l'ouvrant.

Le dispositif 100 proposé est un dispositif ergonomique. Sa manipulation est facile. Le déverrouillage peut se réaliser simplement d'une seule main, bien que pouvant présenter une double sécurité. Le verrouillage quant à lui est automatique.

Ce dispositif 100 présente l'avantage d'être simple et d'un prix de revient limité. En effet, le nombre de pièces mises en œuvre est limité. Il peut être encore plus limité s'il est mis en oeuvre sans renvois d'angle.

Bien entendu, la présente invention ne se limite pas à la forme de réalisation préférée décrite ci-dessus à titre d'exemple non limitatif et aux variantes évoquées mais elle s'étend aux formes de réalisation à la portée de l'homme du métier dans le cadre des revendications ci-après.

Par exemple, le dispositif représenté au dessin est une forme préférée d'un dispositif de déverrouillage d'un ouvrant et présente de nombreuses caractéristiques optionnelles. Ainsi par exemple, tel que représenté, il apparait immédiatement à l'homme du métier que le dispositif de déverrouillage représenté comporte d'une part, un moyen de commande qui est un volant et, d'autre part des renvois d'angles pour dévier le trajet d'un câble qui actionne deux loquets mais la présente invention pourrait concerner un dispositif sans volant avec un autre moyen de commande, sans renvois d'angle et avec un seul loquet. Le mouvement pour commander le déverrouillage est ici une rotation. Une translation pourrait aussi convenir. On pourrait par exemple avoir un chariot coulissant dans un rail de guidage, ce chariot portant une coulisse pouvant se déplacer selon une direction distincte de la direction donnée par le rail de guidage, par exemple (et de préférence) perpendiculaire à cette direction. Le logement recevant le câble serait alors réalisé dans la coulisse. En déplaçant la coulisse par rapport au chariot, le câble agirait alors sur les moyens de verrouillage.

## Revendications

1. Dispositif de déverrouillage d'un ouvrant (100) comprenant :
- un moyen de verrouillage (110) précontraint en position fermée,
- un moyen de commande (130) présentant un logement (132),
- un câble (120), relié au moyen de verrouillage et passant à travers le logement (132) du moyen de commande (130),
le moyen de verrouillage (110) étant monté mobile sur l'ouvrant (100) entre une position fermée et une positon ouverte permettant respectivement de maintenir fermé ou déverrouiller l'ouvrant (100),
**caractérisé en ce qu'**il comporte en outre un moyen de guidage (140), **en ce que** le moyen de commande (130) est monté mobile en coulissement sur ledit moyen de guidage (140) selon une première trajectoire prédéfinie entre un point A et un point B, et
**en ce que** le logement (132) est monté mobile selon un mouvement distinct d'un coulissement d'une trajectoire parallèle à la première trajectoire, entre une position de repos et une position actionnée, ladite position de repos maintenant le câble (120) sensiblement sous tension et ladite position actionnée étant apte à exercer une traction sur le câble (120) entraînant le passage du moyen de verrouillage (110) de la position fermée à la positon ouverte indépendamment de l'emplacement dudit moyen commande (130) entre les points A et B.

2. Dispositif de déverrouillage selon la revendication 1, **caractérisé en ce que** ledit moyen commande (130) est monté en translation entre les points A et B, le long d'un axe X.

3. Dispositif de déverrouillage selon la revendication 2, **caractérisé en ce que** le moyen de commande (130) est un volant monté en rotation selon un axe Z perpendiculaire à un plan P formé par l'ouvrant, le logement étant un conduit à travers lequel passe le câble (120) et, lorsque le moyen de commande est en position de repos, ledit conduit est sensiblement parallèle à l'axe X, ledit moyen de commande (130) étant amené dans sa position actionnée par une rotation comprise sensiblement entre -90 et +90 degrés.

4. Dispositif de déverrouillage selon la revendication 3, **caractérisé en ce que** le volant présente une poignée articulée (145) par l'intermédiaire de charnières, mobile entre une première position escamotée sensiblement dans le plan du volant et une seconde position de préhension où ladite poignée (136) est sensiblement perpendiculaire au plan de l'ouvrant.

5. Dispositif de déverrouillage selon l'une quelconque des revendications précédentes, **caractérisé en ce qu'**il comprend deux moyens de verrouillage et que le câble est fixé sur lesdits moyens de verrouillage et est apte à entraîner simultanément le passage des moyens de verrouillage de leur position fermée à leur positon ouverte.

6. Dispositif de déverrouillage selon l'une quelconque des revendications précédentes, **caractérisé en ce que** le câble est placé à l'intérieur d'une rainure sur le moyen de guidage.

7. Dispositif de déverrouillage selon l'une quelconque des revendications précédentes, **caractérisé en ce qu'**il comprend un ou plusieurs renvoi(s) d'angle permettant de changer la direction du câble.

8. Dispositif de déverrouillage selon l'une quelconque des revendications précédentes, **caractérisé en ce que** le moyen de guidage (140) est un rail de guidage qui s'étend sur une partie de l'ouvrant entre A et B.

9. Dispositif de déverrouillage d'un ouvrant selon la revendication 8, **caractérisé en ce que** le rail est un profilé en C présentant une base à partir de laquelle s'étendent deux branches de longueurs inégales, chaque branche étant munie d'un retour, s'étendant l'un vers l'autre parallèlement à la base du profilé.

## Patentansprüche

1. Entriegelungsvorrichtung für ein Öffnungselement (100), umfassend:
- ein Verriegelungsmittel (110), das in der geschlossenen Position vorgespannt ist,
- ein Steuermittel (130), das eine Aufnahme (132) aufweist,
- ein Seil (120), das mit dem Verriegelungsmittel verbunden ist und durch die Aufnahme (132) des Steuermittels (130) verläuft,
wobei das Verriegelungsmittel (110) zwischen einer geschlossenen Position und einer geöffneten Position beweglich an dem Öffnungselement (100) montiert ist, was es ermöglicht, das Öffnungselement (100) geschlossen zu halten bzw. zu entriegeln,
**dadurch gekennzeichnet, dass** sie ferner ein Führungsmittel (140) aufweist,
dass das Steuermittel (130) gemäß einer ersten vordefinierten Bahn zwischen einem Punkt A und einem Punkt B gleitbeweglich an dem Führungsmittel (140) montiert ist, und
dass die Aufnahme (132) gemäß einer sich von einem Gleiten auf einer Bahn parallel zur ersten Bahn unterscheidenden Bewegung zwischen einer Ruheposition und einer betätigten Position beweglich montiert ist, wobei die Ruheposition das Seil (120) im Wesentlichen unter Spannung hält und die betätigte Position imstande ist, einen Zug auf das Seil (120) auszuüben, was den Übergang des Verriegelungsmittels (110) von der geschlossenen Position in die geöffnete Position unabhängig vom Standort des Steuermittels (130) zwischen den Punkten A und B bewirkt.

2. Entriegelungsvorrichtung nach Anspruch 1, **dadurch gekennzeichnet, dass** das Steuermittel (130) zwischen den Punkten A und B entlang einer Achse X verschiebebeweglich montiert ist.

3. Entriegelungsvorrichtung nach Anspruch 2, **dadurch gekennzeichnet, dass** das Steuermittel (130) ein Schwungrad ist, das gemäß einer Achse Z, die senkrecht zu einer durch das Öffnungselement gebildeten Ebene P ist, drehbeweglich montiert ist, wobei die Aufnahme ein Kanal ist, durch den das Seil (120) verläuft, und wobei, wenn sich das Steuermittel in der Ruheposition befindet, der Kanal im Wesentlichen parallel zu der Achse X ist, wobei das Steuermittel (130) durch eine Drehung im Wesentlichen zwischen -90 und +90 Grad in seine betätigte Position gebracht wird.

4. Entriegelungsvorrichtung nach Anspruch 3, **dadurch gekennzeichnet, dass** das Schwungrad einen durch Scharniere angelenkten Griff (145) aufweist, der zwischen einer ersten, im Wesentlichen in die Ebene des Schwungrads versenkten Position und einer zweiten Greifposition beweglich ist, in welcher der Griff (136) im Wesentlichen senkrecht zur Ebene des Öffnungselements ist.

5. Entriegelungsvorrichtung nach einem der vorhergehenden Ansprüche, **dadurch gekennzeichnet, dass** er zwei Verriegelungsmittel umfasst und dass das Seil an den Verriegelungsmitteln befestigt ist und imstande ist, gleichzeitig den Übergang der Verriegelungsmittel von ihrer geschlossenen Position in ihre geöffnete Position zu bewirken.

6. Entriegelungsvorrichtung nach einem der vorhergehenden Ansprüche, **dadurch gekennzeichnet, dass** das Seil im Inneren einer Nut am Führungsmittel angeordnet ist.

7. Entriegelungsvorrichtung nach einem der vorhergehenden Ansprüche, **dadurch gekennzeichnet, dass** sie eine oder mehrere Eckumlenkung(en) umfasst, die es ermöglichen, die Richtung des Seils zu verändern.

8. Entriegelungsvorrichtung nach einem der vorhergehenden Ansprüche, **dadurch gekennzeichnet, dass** das Führungsmittel (140) eine Führungsschiene ist, die sich an einem Teil des Öffnungselements zwischen A und B erstreckt.

9. Entriegelungsvorrichtung für ein Öffnungselement nach Anspruch 8, **dadurch gekennzeichnet, dass** die Schiene ein C-Profil ist, das eine Basis aufweist, von der sich zwei Äste von ungleichen Längen erstrecken, wobei jeder Ast mit einem Rücksprung versehen ist, die sich parallel zur Basis des Profils zueinander hin erstrecken.

## Claims

1. Device for unlocking an openable body section (100) comprising:
- a locking means (110) prestressed in a closed position,
- a control means (130) having a compartment (132),
- a cable (120) connected to the locking means and passing through the compartment (132) of the control means (130),
the locking means (110) being mounted such that it can move on the openable body section (100) between a closed position and an open position respectively allowing the openable body section (100) to be held closed or to be unlocked,
**characterised in that** it further includes a guide means (140),
**in that** the control means (130) is mounted such that it can move by sliding on said guide means (140) according to a first predefined trajectory between a point A and a point B, and
**in that** the compartment (132) is mounted such that it can move by a separate movement of sliding according to a trajectory parallel to the first trajectory, between a rest position and an actuated position, said rest position holding the cable (120) substantially taut and said actuated position being capable of exerting tensile stress on the cable (120) driving the passage of the locking means (110) from the closed position to the open position independently of the location of said control means (130) between the points A and B.

2. Unlocking device according to claim 1, **characterised in that** said control means (130) is mounted such that it can move in translation between the points A and B, along an axis X.

3. Unlocking device according to claim 2, **characterised in that** the control means (130) is a handwheel mounted such that it rotates about an axis Z perpendicular to a plane P formed by the openable body section, the compartment being a duct through which the cable (120) passes and, when the control means is in the rest position, said duct is substantially parallel to the axis X, said control means (130) being brought into the actuated position thereof by a rotation that substantially lies in the range -90 to +90 degrees.

4. Unlocking device according to claim 3, **characterised in that** the handwheel has a handle (145) that is articulated by hinges, and is capable of moving between a first retracted position substantially in the plane of the handwheel and a second grasping position wherein said handle (136) is substantially perpendicular to the plane of the openable body section.

5. Unlocking device according to any one of the preceding claims, **characterised in that** it comprises two locking means and **in that** the cable is fixed to said locking means and is capable of simultaneously driving the passage of the locking means from the closed position thereof to the open position thereof.

6. Unlocking device according to any one of the preceding claims, **characterised in that** the cable is placed inside a groove on the guide means.

7. Unlocking device according to any one of the preceding claims, **characterised in that** it comprises one or more angle transmissions allowing the direction of the cable to be changed.

8. Unlocking device according to any one of the preceding claims, **characterised in that** the guide means (140) is a guide rail which extends over part of the openable body section between A and B.

9. Device for unlocking an openable body section according to claim 8, **characterised in that** the rail has a C-shaped profile having a base from which two branches of unequal lengths extend, each branch being provided with a return, extending towards one another parallel to the base of the profile.
